# EUROPÄISCHE PATENTSCHRIFT

(11) **EP 1 712 169 B1**
(45) Veröffentlichungstag und Bekanntmachung des Hinweises auf die Patenterteilung: **05.11.2008**
(21) Anmeldenummer: 06003232.3
(22) Anmeldetag: 17.02.2006
(51) Int. Cl.: A47K 3/16, A47K 3/40

(54) **Selbsttragendes Duschbodenelement mit Folie zur Boden- und Wandabdichtung**
Self-supporting shower floor element with film for floor and wall sealing
Élément auto-portant de sol pour une douche avec feuille d'étanchéité

(30) Priorität: 17.02.2005 DE 202005002625 U; 03.03.2005 DE 202005003399 U; 11.08.2005 EP 05017540
(43) Veröffentlichungstag der Anmeldung: 18.10.2006
(73) Patentinhaber: Preissing, Dieter, 73262 Reichenbach (DE)
(72) Erfinder: Preissing, Dieter, 73262 Reichenbach (DE); Nückel, Dirk, 69846 Sundem (DE)
(74) Vertreter: Reinhardt, Thomas Johannes

(56) Entgegenhaltungen:
- EP-A- 0 333 168
- EP-A- 0 766 944
- EP-A- 1 240 862
- DE-A1- 19 704 950
- DE-B3-3102004 040 91
- DE-U1- 20 008 180

## Beschreibung

### Stand der Technik

Die Erfindung betrifft ein Duschbodenelement gemäß dem Oberbegriff des Anspruchs 1.

Aus der DE 101 31 338 A1 ist ein üblicher Duschbodenaufbau bekannt. Ein Trägerelement aus Hartschaumstoff wird vor Ort mit einer Mörtelschicht und einer Dichtmasse überzogen. Nach dem Aushärten kann darüber ein Fliesenbelag oder dgl. verlegt werden. Dies ist sehr zeitaufwändig. Des weiteren ist eine sichere Abdichtung nicht immer gewährleistet.

Die DE 200 08 180 U1 betrifft ein Duschbodenelement mit einem flächigen Trägerelement aus Hartschaumstoff. Eine sogenannte "Auffangwanne 64" ist enthalten, die beispielsweise aus "Blech oder Kunststoff" hergestellt ist und Tropfwasser auffangen soll. In nachteilhafter Weise müssen Auffangwanne und darunterliegendes Duschbodenelement jeweils eine solche dreidimensionale Form aufweisen, dass sie exakt zueinander passen.

Die EP-A-1 240 862 betrifft ebenfalls ein Duschbodenelement, mit einem Trägerelement, das erst auf der Baustelle bei der Montage durch sogenannten Montageschaum hergestellt wird. Es ist in nachteilhafter Weise keine besondere Vorkehrung für eine besondere dichte Einbindung des Ablaufes in das Duschbodenelement offenbart.

Die EP-A-0 766 944 betrifft ebenfalls ein Duschbodenelement mit einem vorgefertigten Trägerelement aus Schaumstoff. Allerdings liegt dort ein sogenannter Leichtschaumstoff vor. Die Trittfestigkeit wird erreicht dadurch, dass ein Oberteil auf den Schaumkörper aufgebracht ist, das an sich bereits eine stabile Form aufweist, die genau zum Unterteil passt. In nachteilhafter Weise müssen das Oberteil und das darunterliegende Duschbodenelement jeweils eine solche dreidimensionale Form aufweisen, dass sie exakt zueinander passen.

Die DE 197 04 950 A1 betrifft ebenfalls wie die EP-A-1 240 862 ein Duschbodenelement, das erst dadurch zu einem solchen wird, daß es auf der Baustelle mit sogenanntem Montageschaum hergestellt wird, indem der Montageschaum ("Ortschaum") auf die Unterseite des Oberteils gespritzt wird. Aufgrund der Ausschäumarbeiten, die direkt auf der Baustelle vorgenommen werden müssen, ist es nicht möglich, das Duschbodenelement vorzufertigen. Es ist in nachteilhafter Weise keine besondere Vorkehrung für eine besondere dichte Einbindung des Ablaufes in das Duschbodenelement offenbart.

Die EP-A-0 333 168 betrifft ein Duschbodenelement mit einem flächigen Trägerelement aus Hartschaumstoff und einem auf dem Schaumstoff befestigten Fliesenbelag ("Formplatten" genannt). Es ist in nachteilhafter Weise keine besondere Eindichtung eines Ablaufflanschteils in das Duschbodenelement vorgesehen.

Der vorliegenden Erfindung liegt die Aufgabe zugrunde, ein Duschbodenelement anzugeben, das eine sehr einfache, kostengünstige Herstellung, insbesondere vor Ort, und/oder eine gegenüber dem Stand der Technik sichere Abdichtung ermöglicht.

Die obige Aufgabe wird durch ein Duschbodenelement gemäß Anspruch 1 gelöst. Vorteilhafte Weiterbildungen sind Gegenstand der Unteransprüche.

Ein Aspekt der vorliegenden Erfindung liegt darin, dass auf die Oberseite eines Trägerelements aus Hartschaumstoff eine wasserundurchlässige Folie geklebt und so ein Duschbodenelement vorgefertigt werden kann, so dass beim Einbau vor Ort unmittelbar ein Fliesenbelag auf die Folie aufgebracht werden kann. Diese Folie kann bei geeigneter Materialwahl auch mit dem Trägerelement verschweißt werden. Verklebung oder Verschweißung sind bevorzugte Verbindungen. Je nach Material kann gegebenenfalls zusätzlich auch eine Aufschrumpfung oder ein Tiefziehvorgang erfolgen oder zwischen Folie und Trägerelement ein Unterdruck hergestellt sein, so dass die beiden Materialien aneinander haften.

In besonders bevorzugter Weise besitzt die Folie dabei einen seitlichen Überstand über die Außenkanten der Oberseite des Trägerelements der so großflächig ist, dass er im Einbauzustand einen Duschboden-/Wandübergang und Duschboden/Fußbodenübergang als großzügig vorhandene Dichtungsfläche ausbildet. Dies hat den speziellen Vorteil, dass diese Übergänge auf besonders einfache und gleichzeitig sicher abgedichtete Weise ausgebildet sind. Dadurch kann auf die sonst üblicherweise zusätzlich einzudichtenden, technisch anfälligeren Dichtungsbänder verzichtet werden, was Montageaufwand und Materialkosten einspart.

Der seitliche überstand der Folie bildet daher in den Übergängen zur Wand oder zu den Wänden bei einer Ecklösung, sowie zu dem Fußboden eine ununterbrochene, zuverlässige Dichtfläche aus, Das Material der Dichtfolie ist vorzugsweise so gewählt, dass sie im Rahmen der üblichen Belastung im Alltag auch auf Dehnung beansprucht werden kann, ohne zu reißen. Zusätzlich kann als redundante Dichtungsmaßnahme bauseits noch eine weitere Abdichtungsfolie überlappend zum Dichtfolienüberstand des Duschbodenelements auf die erste Dichtfolie aufgebracht werden, um die Abdichtungen zum Fußboden und zur Wand noch sicherer zu machen,

Vorzugsweise sind die für die Auflage an der Wand oder am Fußboden gedachten Auflageflächen des seitlichen Überstandes selbstklebend mit einer Klebstoffschicht belegt und mit einer Abziehfolie versehen. Dies reduziert den bauseitigen Montageaufwand.

Ein weiterer Aspekt der vorliegenden Erfindung liegt darin, dass das Trägerelement bzw. der Hartschaumstoff derart belastbar hergestellt ist, dass das Trägerelement ausreichend stabil und druckfest ist, so dass es dazu geeignet ist direkt verfliest zu werden, ohne die sonst üblichen zusätzlichen Verstärkungen, die beispielsweise in Form von Glasfasermatten zusätzlich auf die Oberfläche aufgebracht werden müssen. Dementsprechend ergibt sich ein einfacher, kostengünstiger und schnell herzustellender Aufbau.

Das Trägerelement kann vorzugsweise mit bereits eingearbeitetem Gefälle als Formteil, zum Beispiel als EPS- Hartschaumteil produziert werden. Besonders stabil ist das Trägerelement, wenn es mit eine besonders hohen Dichte hergestellt wird, wie es beispielsweise bei EPS mit einer Dichte von mehr als 100 g pro Kubikzentimetern der Fall ist.

Als Rohling für das Trägerelement kann auch eine ebene Platte verwendet werden, in die dann ein geeignetes Gefälleprofil eingefräst wird, damit das Duschwasser gut ablaufen kann. Solche Platten sind beispielsweise kommerziell erhältlich von der Firma Diekhoff, 47441 Moers.

Das Trägerelement kann direkt auf einer geeigneten Unterbaufläche des Fußbodens oder auch auf einem Traggestell gelagert sein, das sich seinerseits auf einer Vielzahl höhenverstellbarer Stützfüße abstützt. Dadurch ergibt sich ein vereinfachter Ablauf der Montage des Systems, der für Sanitärinstallateure und Fliesenleger einfach und schnell durchführbar ist.

Das vorschlagsgemäße Duschbodenelement kann in vorteilhafter Weise gleich eine gebrauchsfertige Bodenoberfläche aufweisen, beispielsweise aus Naturstein, Kunststein, Fliesen, Acryl, etc.,

Weitere Vorteile, Merkmale, Eigenschaften und Aspekte der vorliegenden Erfindung ergeben sich aus der folgenden Beschreibung einer bevorzugten Ausführungsform anhand der Zeichnung. Es zeigt:
- Fig. 1: einen schematischen Schnitt eines vorschlagsgemäßen Duschbodenaufbaus mit einem vorschlagsgemäßen Duschbodenelement;
- Fig. 2: einen schematischen Schnitt einer Folie des Duschbodenelements, und
- Fig. 3: einen schematischen Schnitt vom Duschbodenelement mit durchgehender Folie mit Überstand für den Wandübergang zur angrenzenden Wand,
- Fig. 4: eine schematische Draufsicht auf ein Tragegestell mit Montagefüßen für das Duschbodenelement,
- Fig. 5: eine Teilansicht des Übergangs Folie-Ablaufflanschteil gemäß bevorzugter Ausführungsform.

In den Figuren werden für gleiche oder ähnliche Teile dieselben Bezugszeichen verwendet, wobei entsprechende Eigenschaften und Vorteile erreicht werden, auch wenn eine wiederholte Beschreibung aus Vereinfachungsgründen weggelassen ist.

Fig. 1 zeigt in einem schematischen Schnitt einen vorschlagsgemäßen Duschbodenaufbau 1 mit einem vorschlagsgemäßen Duschbodenelement 2.

Das Duschbodenelement 2 weist ein flächiges, insbesondere plattenförmiges Trägerelement 3 aus einem Hartschaumstoff auf. Vorzugsweise ist das Trägerelement 3 mehrere cm dick, insbesondere etwa 4 bis 6 cm. Das Trägerelement 3 ist vorzugsweise einstückig ausgebildet. Insbesondere besteht das Trägerelement 3 ausschließlich aus dem Hartschaumstoff.

Beispielsweise weist das Duschbodenelement 2 bzw. das Trägerelement 3 eine zumindest im wesentlichen rechteckige, quadratische oder kreisrunde Form auf.

Das Duschbodenelement 1 weist weiter eine wasserundurchlässige Folie 4 auf, die insbesondere unmittelbar und/oder vollflächig auf den Hartschaumstoff bzw. die Oberseite des Trägerelements 3 aufgeklebt ist. In Fig. 1 ist ein Klebstoff 5, mit dem die Folie 4 auf das Trägerelement 3 aufgeklebt ist, angedeutet.

Das aus dem Trägerelement 3 und der Folie 4 bestehende Duschbodenelement 2 kann entsprechend vorgefertigt und dann vor Ort eingebaut werden, wie in Fig. 1 schematisch, jedoch nicht maßstabsgetreu dargestellt. Beispielsweise ist die Dicke des Klebstoffs 5 lediglich aus veranschaulichungsgründen sehr groß dargestellt. Tatsächlich ist die Folie 4 vorzugsweise mit einer möglichst dünnen Klebstoffschicht auf die Oberseite des Trägerelements 3 aufgeklebt oder aufkaschiert oder mit dieser in vergleichbarer Weise verbunden, beispielsweise verschweißt. Auf alternative Befestigungen wurde oben bereits eingegangen.

Der ebenfalls nicht maßstabsgetreu, schematische Schnitt gemäß Fig. 2 veranschaulicht einen bevorzugten Aufbau der Folie 4. Die Folie 4 ist vorzugsweise ein- oder beidseitig rau ausgebildet. Die für Wasser und insbesondere auch Wasserdampf undurchlässige Folie 4 ist insbesondere bedarfsweise ein- oder beidseitig mit einer Haftschicht 6 aus einem vorzugsweise faser- und/oder vliesartigen Material versehen bzw. kaschiert.

Wie in Fig. 1 angedeutet, weist das Duschbodenelement 2 bzw. das Trägerelement 3 vorzugsweise eine Ablauföffnung 7 für einen schematisch angedeuteten Ablauf 8 oder dgl. auf. Insbesondere ist die Oberseite des Trägerelements 3 zumindest bereichsweise zur Ablauföffnung 7 hin geneigt.

Die Folie 4 ragt vorzugsweise in die Ablauföffnung 7 hinein und ist in diesem Bereich vorzugsweise eingeschnitten, beispielsweise kreuzförmig, um ein in Fig. 1 nicht näher dargestelltes Abdichten gegenüber dem Ablauf 8 bzw. weiteren, nicht dargestellten Bauteilen des Ablaufs 8 zu ermöglichen. Im Hinblick auf diese Abdichtung kann die Ablauföffnung 7 bedarfsweise auch gestuft ausgebildet sein.

Als alternative, und relativ zu der in Figur 1 gezeigten verbesserte Ausführungsform kann - wie schematisch in Figur 5 als Teilansicht gezeigt - die Abdichtfolie 4 auch mit dem horizontalen Flanschteil 8a des Ablaufteils 8 aus Figur 1 wasserdicht verklebt oder verschweißt sein. Der Innenrand der dann in der Folie 4 vorgesehenen Öffnung ist mit Bezugszeichen 4a dargestellt. Dadurch ergibt sich eine zuverlässige Dichtung zum Ablaufteil hin und eine weitere Vereinfachung des Systems beim Aufbau, da das Ablaufteil nicht separat eingedichtet werden muss.

Der Hartschaumstoff ist vorzugsweise derart belastbar ausgebildet, dass er verstärkungsfrei bzw. tragschichtfrei einen Belag 9 aus Fliesen 10 tragen kann, wie in Fig. 1 angedeutet. Hierzu weist der Hartschaumstoff vorzugsweise eine Dichte von mindestens 100 g pro Kubikdezimeter auf, mindestens aber etwa 90 g pro Kubikdezimeter.

Entsprechend bildet beim Darstellungsbeispiel das Trägerelement 3 ausschließlich die Tragschicht für die Fliesen 10. Zwischen dem Trägerelement 3 und den Fliesen 10 ist also keine Tragschicht, wie sonst beim Stand der Technik beispielsweise mit Glasfasermatten üblich, angeordnet. Entsprechend wird die Herstellung des Duschbodenelements werksseitig wesentlich vereinfacht und dadurch verbilligt.

Die Fliesen 10 sind mittels eines Fliesenklebers 11 - im Bereich des Duschbodenelements 2 - vorzugsweise unmittelbar auf die Folie 4 bzw. deren Haftschicht 6 geklebt.

Aufgrund des bevorzugten bodengleichen Einbaus kann sich der Fliesenbelag 9 vorzugsweise eben fortsetzen. Die Fliesen 10 sind daher beispielsweise auf einen sich seitlich anschließenden Untergrund 12 aufgeklebt, wie in Fig. 1 angedeutet. Jedoch sind hier auch andere konstruktive Lösungen möglich.

Das Duschbodenelement 2 bzw. das Trägerelement 3 ist vorzugsweise selbst auf den Untergrund 1 bzw. in eine entsprechende Ausnehmung oder Vertiefung des Untergrunds 12 geklebt.

Zwischen dem Trägerelement 3 und dem sich seitlich anschließenden Untergrund 12 ist bedarfsweise eine insbesondere schnell und/oder unter Luftabschluss härtende Dichtungsmasse 13 angeordnet, die vom Belag 9 bzw. den Fliesen 10 überdeckt ist.

Gemäß einem zweiten Ausführungsbeispiel und Figur 3 sind über das erste Ausführungsbeispiel hinausgehende Merkmale wie folgt verwirklicht: Das Duschbodenelement 2 ist prinzipiell aufgebaut wie oben beschrieben. Die Folie 4 besitzt jedoch einen seitlichen Überstand 32 von etwa 3 cm über die Außenkante der Oberseite des Duschbodenelements 2 hinweg. Der Überstand kann auch länger ausfallen.

In der Einbausituation, wenn das Duschbodenelement 2 angrenzend zur Wand 30 des Zimmers eingebaut werden soll, kann der Überstand 32 nach oben geschlagen und direkt mit der Wand verklebt werden, wie in Figur 3 gezeigt (Klebstoffschichten in Figur 3 nicht gezeigt). Anschließend kann der Duschboden und der Wandbereich - gegebenenfalls nach Aufbringen einer weiteren, redundanten Dichtfolie oder Flüssigabdichtung - verfliest werden, wobei in den allermeisten Fällen eine Fuge im Boden-Wandübergang bleibt. Mit der durchgehenden Folie ergibt sich dabei der Vorteil, dass eine vollständige, durchgehende Abdichtung über den Boden-Wandübergang und die Fuge hinweg erfolgt, was eine erhöhte Sicherheit gegen Dichtheitsprobleme in dem kritischen Kantenbereich des Übergangs gewährleistet. Damit entfällt die Notwendigkeit, zusätzliche Dichtungsbänder unter der Kante anzubringen, wie im Stand der Technik vorgeschlagen wird.

Das Trägerelement 3 besteht aus einem Hartschaum sehr hoher Dichte von mindestens 100 g pro Kubikdezimeter. Hierdurch ergibt sich eine weiter erhöhte mechanische Stabilität und Eindrückfestigkeit des Duschbodens, wodurch der Duschboden auch mit einem Rollstuhl befahren werden kann, ohne dass das Risiko besteht, dass die Räder Eindrückspuren hinterlassen.

Weiter ist in Abwandlung zum ersten Ausführungsbeispiel ein Fußgestell 34 aus schienenartigen Flachblechen 38 vorgesehen, auf dem das Trägerelement 3 aufliegt, wobei höhenverstellbare Standfüße 36 vorgesehen sind, um Bodenunebenheiten auszugleichen. Die Standfüße 36 enthalten ein flaches Fußteil aus Metall und einen Schraubenbolzen als höhenverstellbares Teil, der mit seinem Außengewinde durch eine passende Gewindebohrung im Gestell - beispielsweise realisiert durch Nutsteine mit Innengewinde - hindurch greift. Damit eine extrem niedrige Einbauhöhe realisierbar bleibt, sind Ausnehmungen im Trägerelement 3 für die Schienen 38 und gegebenenfalls für die Schraubenbolzen der Standfüße 36 vorgesehen. Diese Ausnehmungen haben die weitere Funktion, das Duschbodenelement 2 am Gestell 34 gegen seitliches verrutschen zu fixieren.

Das Fußgestell 34 folgt gemäß Figur 4 vorzugsweise der Außenkontur des Trägerelements 3, bildet also einen Außenrahmen mit dieser Kontur, und besitzt im Inneren im Beispiel vier Streben, die sich kreuzweise überqueren und die Hauptlast der duschenden Person auf den Bodenunterbau übertragen. Die Gewindebohrungen sind vorzugsweise eng neben den inneren Kreuzungspunkten und an den Rändern in ausreichender Anzahl vorgesehen, damit die Standfüße in ausreichender Anzahl montiert werden können, siehe die Kreise in Figur 4. Der Ablaufflansch geht durch die mittlere Öffnung dieses so gebildeten Rasters.

Das vorschlagsgemäße Duschbodenelement 1 kann insbesondere innerhalb eines Arbeitstags von einem Fliesenleger oder sonstigen Nutzer eingebaut und überfliest werden. So ergibt sich auf einfache und kostengünstige weise ein ausgezeichnet abgedichteter und insbesondere auch belastbarer Duschbodenaufbau 1.

## Patentansprüche

1. Duschbodenelement (2) zum bodengleichen Einbau, mit einem flächigen Trägerelement (3) aus Hartschaumstoff und mit einer Ablauföffnung (7), in der sich ein Ablauf (8) befindet, **dadurch gekennzeichnet,**
a)dass auf die Oberseite des Trägerelements (3) eine wasserundurchlässige Folie (4), insbesondere auf den Hartschaumstoff vorgefertigt aufgebracht ist, und
b) dass die Folie (4) und ein Bauteil des Ablaufs (8) dazu eingerichtet sind, eine Abdichtung zu bilden.

2. Duschbodenelement nach Anspruch 1, **dadurch gekennzeichnet, dass** die Folie (4) vollflächig auf die Oberseite des Trägerelements (3) geklebt ist.

3. Duschbodenelement nach Anspruch 1, **dadurch gekennzeichnet, dass** die Folie (4) mit der Oberseite des Trägerelements (3) verschweißt ist.

4. Duschbodenelement nach Anspruch 1, **dadurch gekennzeichnet, dass** die Folie (4) auf die Oberseite des Trägerelements (3) faltenfrei tiefgezogen und verschweißt ist.

5. Duschbodenelement nach Anspruch 1, wobei die Folie (4) einen seitlichen Überstand (32) über die Außenkanten der Oberseite des Trägerelements (3) aufweist, der so großflächig ausgebildet ist, dass er im Einbauzustand des Duschbodenelements (2) einen Boden-/Wandübergang und einen Boden-/Bodenübergang ausbilden kann.

6. Duschbodenelement nach Anspruch 1, wobei das Bauteil des Ablaufs (8) ein Flanschteil des Ablaufs ist.

7. Duschbodenelement nach Anspruch 5, **dadurch gekennzeichnet, dass** Auflageflächen des seitlichen Überstandes selbstklebend mit einer Klebstoffschicht belegt sind.

8. Duschbodenelement nach einem der voranstehenden Ansprüche, **dadurch gekennzeichnet, dass** die Folie (4) ein- oder beidseitig rau ausgebildet und/oder mit einer Haftschicht (6), insbesondere aus einem faser- und/oder vliesartigen Material, kaschiert bzw. versehen ist.

9. Duschbodenelement nach einem der voranstehenden Ansprüche, **dadurch gekennzeichnet, dass** das Trägerelement (3) einstückig und/oder plattenförmig ausgebildet ist.

10. Duschbodenelement nach einem der voranstehenden Ansprüche, **dadurch gekennzeichnet, dass** der Hartschaumstoff derart belastbar ausgebildet ist, dass er verstärkungsfrei bzw. tragschichtfrei einen Fliesenbelag (9) tragen kann.

11. Duschbodenelement nach einem der voranstehenden Ansprüche, **dadurch gekennzeichnet, dass** der Hartschaumstoff eine Dichte von mindestens etwa 0,09 kg/dm³, insbesondere mindestens 0,1 kg/dm³ aufweist.

12. Duschbodenelement nach einem der voranstehenden Ansprüche, **dadurch gekennzeichnet, dass** es eine gebrauchsfertige Bodenoberfläche (9) aufweist.

## Claims

1. Shower floor element (2) for fitting at floor level, comprising a two-dimensional support element (3) of rigid foam and comprising a drain opening (7) in which a drain (8) is situated, **characterized in that**
a) a prefabricated water-impermeable film (4) is applied to the upper side of the support element (3), in particular to the rigid foam, and
b) the film (4) and a component of the drain (8) are arranged so as to form a seal.

2. Shower floor element according to Claim 1, **characterized in that** the film (4) is adhesively attached to the upper side of the support element (3) over the full surface area.

3. Shower floor element according to Claim 1, **characterized in that** the film (4) is welded to the upper side of the support element (3).

4. Shower floor element according to Claim 1, **characterized in that** the film (4) is thermoformed and welded onto the upper side of the support element (3) without any folds.

5. Shower floor element according to Claim 1, the film (4) having a lateral overhang (32) beyond the outer edges of the upper side of the support element (3) that is so extensive that in the installed state of the shower floor element (2) it may form a floor/wall transition and a floor/floor transition.

6. Shower floor element according to Claim 1, the component of the drain (8) being a flange part of the drain.

7. Shower floor element according to Claim 5, **characterized in that** bearing surfaces of the lateral overhang are coated with a layer of adhesive in a self-adhesive manner.

8. Shower floor element according to one of the preceding Claims, **characterized in that** the film (4) is formed such that it is rough on one or both sides and/or laminated or provided on one or both sides with an adhesive layer (6), in particular of a fibre-like and/or nonwoven-like material.

9. Shower floor element according to one of the preceding Claims, **characterized in that** the support element (3) is formed in one piece and/or in the form of a panel.

10. Shower floor element according to one of the preceding Claims, **characterized in that** the rigid foam is formed to withstand such loads as to allow it to support a covering (9) of tiles without any reinforcement or supporting layer.

11. Shower floor element according to one of the preceding Claims, **characterized in that** the rigid foam has a density of at least approximately 0.09 kg/dm³, in particular at least 0.1 kg/dm³.

12. Shower floor element according to one of the preceding Claims, **characterized in that** it has a ready-to-use floor surface (9).

## Revendications

1. Élément de sol de douche (2) à encastrer au niveau du sol avec un élément de support (3) plan en mousse rigide et une ouverture d'écoulement (7) dans laquelle se trouve un écoulement (8), **caractérisé en ce que :**
a) un film (4) non perméable à l'eau préfabriqué est appliqué sur le côté supérieur de l'élément de support (3), notamment sur la mousse rigide ; et
b) le film (4) et un élément de l'écoulement (8) sont ajustés de façon à former un joint d'étanchéité.

2. Élément de sol de douche selon la revendication 1, **caractérisé en ce que** toute la surface du film (4) est entièrement collée sur le côté supérieur de l'élément de support (3).

3. Élément de sol de douche selon la revendication 1, **caractérisé en ce que** le film (4) est soudé au côté supérieur de l'élément de support (3).

4. Élément de sol de douche selon la revendication 1, **caractérisé en ce que** le film (4) est embouti en profondeur et soudé sans pli sur le côté supérieur de l'élément de support (3).

5. Élément de sol de douche selon la revendication 1, le film (4) présentant un porte-à-faux (32) latéral au-dessus des arêtes latérales du côté supérieur de l'élément de support (3) de si grande surface qu'il peut former à l'état d'encastrement de l'élément de sol de douche (2) un porte-à-faux sol/mur et un porte-à-faux sol/sol.

6. Élément de sol de douche selon la revendication 1, un composant de l'écoulement (8) étant une partie de collerette de l'écoulement.

7. Élément de sol de douche selon la revendication 5, **caractérisé en ce que** les surfaces d'appui du porte-à-faux latéral sont recouvertes de façon autocollante par une couche de colle.

8. Élément de sol de douche selon l'une quelconque des revendications précédentes, **caractérisé en ce que** le film (4) est réalisé de façon rugueuse sur un côté ou deux et/ou est pourvu et/ou doublé d'une couche d'adhérence (6), notamment fabriquée à partir d'un matériau de type fibreux et/ou non tissé.

9. Élément de sol de douche selon l'une quelconque des revendications précédentes, **caractérisé en ce que** l'élément de support (3) est réalisé en une seule pièce et/ou en forme de plaque.

10. Élément de sol de douche selon l'une quelconque des revendications précédentes, **caractérisé en ce que** la mousse rigide peut être chargée de telle sorte qu'elle peut supporter sans renfort et/ou sans couche portante un revêtement de carrelage (9).

11. Élément de sol de douche selon l'une quelconque des revendications précédentes, **caractérisé en ce que** la mousse rigide présente une épaisseur d'au moins 0,09 kg/dm³ environ, notamment d'au moins 0,1 kg/dm³.

12. Élément de sol de douche selon l'une quelconque des revendications précédentes, **caractérisé en ce qu'**il comporte une surface au sol (9) prête à l'emploi.
